# DEMANDE DE BREVET EUROPEEN

(11) **EP 0 928 569 A2**
(43) Date de publication de la demande: **14.07.1999**
(21) Numéro de dépôt: 99100180.1
(22) Date de dépôt: 07.01.1999
(51) Int. Cl.: A41D 27/08

(54) **Procédé de décoration d'habits et d'accessoires d'habillement, moyens pour sa mise en oeuvre et vétement ou accessoire d'habillement obtenu à l'aide de ce procédé**

(30) Priorité: 07.01.1998 IT TO980005
(71) Demandeur: ZILLI S. A., F-69009 Lyon (FR)
(72) Inventeur: Schimel, Alain c/o Zilli S.A., Lyon 9e (FR)
(74) Mandataire: Aprà, Mario

(57) **Abrégé**

Le procédé selon l'invention comprend les étapes consistant à :
- appliquer sur l'envers d'une bande (10) de tissu décoratif un morceau de ruban adhésif double-face (11);
- subdiviser ladite bande de tissu (10) en bandelettes laminaires (12);
- rigidifier l'extrémité de chaque bandelette laminaire (12) à l'aide d'une languette de rigidification (14), afin de former deux ailes longitudinales (12.1) libres;
- replier et coller par pression lesdites ailes longitudinales (12.1) sur toute la longueur restante de la bandelette laminaire (12) afin d'obtenir une bandelette (15) dont les ailes longitudinales sont repliées et fermement collées;
- séparer de chaque bandelette (15) sa languette de rigidification pour obtenir une bandelette (15') correspondante;
- appliquer sur l'envers de chaque bandelette (15') un autre morceau de ruban adhésif double-face (16) pour obtenir une bandelette décorative finie (17);
- appliquer sur l'endroit d'une matière à décorer (18) une ou plusieurs desdites bandelettes décoratives (17) à l'aide du morceau respectif de ruban adhésif double-face (16) conformément à un dessin décoratif prédéterminé;
- coudre chaque bandelette décorative (17) sur ladite matière (18) afin de réaliser un motif décoratif en relief (20) réalisé selon ledit dessin décoratif prédéterminé.

## Description

La présente invention concerne un procédé et des moyens correspondants de décoration de vêtements et d'accessoires d'habillement ainsi que le vêtement ou accessoire d'habillement obtenu à l'aide de ce procédé.

Le but principal de l'invention est de procurer un procédé tel qu'il a été spécifié qui permette de décorer, d'une manière simple et rationnelle, des vêtements et accessoires d'habillement avec des motifs décoratifs en relief, capables de produire des effets décoratifs originaux et plaisants.

Un autre but de l'invention est de procurer un procédé comme indiqué qui puisse être industrialisé pour la production de petites séries comme de grandes séries de vêtements et accessoires d'habillement décoratifs comportant des motifs décoratifs en relief.

Un autre but de l'invention est de procurer un procédé comme indiqué qui puisse être mis en oeuvre facilement et à faible coût.

L'invention a également pour but de procurer des moyens structurellement simples et faciles à utiliser pour la mise en oeuvre du procédé susmentionné.

En outre, l'invention a encore pour but de procurer un vêtement ou accessoire d'habillement qui soit muni d'au moins un motif en relief à valeur décorative et capable de produire un effet décoratif original et plaisant.

Pour atteindre ces différents buts, l'invention procure un procédé de décoration de vêtements et accessoires d'habillement dont la particularité essentielle constitue le but de la partie caractérisante de la revendication 1.

D'autres particularités avantageuses se trouvent dans la revendication dépendante 2.

Les moyens permettant la mise en oeuvre du procédé susmentionné sont énoncés dans la revendication 3.

La particularité essentielle du vêtement ou accessoire d'habillement obtenu grâce à ce procédé fait l'objet de la partie caractérisante de la revendication 4.

Les revendications susmentionnées s'entendent ici intégralement reportées.

Ci-après se trouve la description détaillée d'un exemple de mise en oeuvre du procédé et des moyens correspondants selon l'invention pour la décoration de vêtements et accessoires d'habillement, ainsi qu'un exemple de produit obtenu à l'aide de ce procédé, en se référant aux dessins annexés, donnés à titre d'exemple uniquement, dans lesquels :
- les Fig. 1 et 2 représentent, en vue en plan, une bande de tissu décoratif à deux étapes de fabrication successives du procédé selon l'invention;
- la Fig. 3 représente, en vue schématique en perspective, une étape de fabrication ultérieure de ce même procédé;
- la Fig. 4 représente, en vue en plan et à plus grande échelle, quatre bandelettes obtenues à partir de la bande de tissu représentée aux Fig. 1 et 2;
- les Fig. 5 et 6 représentent deux étapes de fabrication successives dudit procédé pour la rigidification et le pliage de l'une des bandelettes représentées à la Fig. 4;
- les Fig. 7 et 8 représentent en vue en plan lesdites quatre bandelettes rigidifiées et pliées, respectivement avant et après la découpe d'une partie de leur extrémité rigidifiée;
- la Fig. 9 représente, en vue schématique et en perspective et à plus petite échelle, une étape ultérieure de fabrication desdites bandelettes pliées représentées à la Fig. 8;
- la Fig. 10 représente, en vue en plan et à plus grande échelle, les quatre bandelettes obtenues à l'issue de l'étape de fabrication représentée à la Fig. 9;
- la Fig. 11 représente, en vue schématique et à plus petite échelle, les quatre bandelettes représentées à la Fig. 10 à côté de l'extrémité d'un ruban de tissu coupé en forme de pointe pour former une cravate;
- les Fig. 12 et 13 représentent, en vue schématique en perspective, les étapes de fabrication successives selon l'invention pour l'application de l'une des bandelettes susmentionnées sur ledit morceau de tissu;
- la Fig. 14 représente, en vue en plan, ledit morceau de tissu muni desdites quatre bandelettes appliquées comme illustré durant l'étape de fabrication représentée aux Fig. 12 et 13 afin de former un motif décoratif en relief;
- la Fig. 15 représente, en vue schématique en perspective, l'étape de couture desdites quatre bandelettes appliquées sur ledit morceau de tissu;
- la Fig. 16 représente, en vue schématique en perspective et à une échelle différente, une cravate décorée à l'aide du procédé selon l'invention avec un motif décoratif en relief, et
- la Fig. 17 représente, en vue schématique en perspective, les moyens de pliage et de collage des ailes longitudinales desdites bandelettes; cette machine étant utilisée durant l'étape de fabrication représentée sur la Fig. 6.

Le procédé selon l'invention tel qu'il est mis en oeuvre pour la décoration d'une cravate avec des motifs décoratifs en relief va maintenant être représenté et décrit, à titre d'exemple uniquement, avec référence aux dessins annexés.

Sur l'envers d'une bande 10 (Fig. 1) de tissu décoratif d'une longueur prédéfinie est appliqué, par exemple à la main, un morceau correspondant de ruban adhésif double-face 11 (Fig. 2) dont la face visible est protégée par une feuille de papier correspondante.

Après avoir découpé la bande 10 à la largeur souhaitée, et en avoir éliminé les zones périphériques longitudinales 10.1 (Fig. 2) non recouvertes par le ruban adhésif double-face 11, on en effectue la séparation en bandelettes laminaires longitudinales 12 de la largeur prédéterminée (par exemple, quatre de largeur identique, Fig. 4) à l'aide d'un massicot 13 (Fig. 3) ou tout autre dispositif similaire. Chaque bandelette laminaire 12 présente ainsi un endroit décoré et un envers sur lequel est collé un morceau correspondant de ruban adhésif double-face 11 dont la face externe est recouverte d'une feuille de papier de protection correspondante.

Chaque bandelette laminaire 12 est alors rigidifiée à son extrémité, en découvrant une zone d'extrémité dudit ruban adhésif double-face 11 et en appliquant sur ce dernier, par exemple par une pression manuelle, une languette 14 en carton flexible d'une largeur à peu près égale à la moitié de la largeur de la bandelette laminaire 12 (Fig. 5). Ladite languette de rigidification 14 est appliquée uniquement partiellement sur ladite zone d'extrémité dudit ruban adhésif double-face 11, en faisant saillir longitudinalement la partie restante au-delà de l'extrémité de la bandelette 12. En outre, ladite languette de rigidification 14 est disposée à peu près de manière spéculairement symétrique par rapport au plan médian vertical longitudinal de la bandelette laminaire 12, formant ainsi sur cette dernière deux ailes longitudinales 12.1 spéculairement symétriques par rapport au plan et libres, c'est-à-dire non recouvertes de la languette 14 (une seule aile 12.1 est visible à la Fig. 5). Lesdites ailes longitudinales 12.1 s'étendent idéalement sur toute la longueur de la bandelette laminaire 12. L'extrémité adjacente de ces ailes est repliée manuellement sur la languette 14 (la Fig. 5 illustre l'opération de pliage de celle desdites ailes 12.1 qui n'est pas visible) afin de former deux bords retombants sur la partie rigidifiée de la bandelette laminaire 12 qui soient contigus à ladite languette 14.

La feuille de papier de protection 11.1 se trouvant sur le ruban adhésif double-face 11 est ensuite entièrement enlevée de la bandelette laminaire 12.

Par l'intermédiaire d'une machine M, qui sera décrite plus en détail par la suite, les ailes libres 12.1 sont repliées et collées par pression sur toute la longueur de la bandelette laminaire 12 grâce au ruban adhésif double-face 11, d'une manière telle que ces ailes aient, sur l'envers de la bandelette laminaire, leurs bords longitudinaux libres juxtaposés (voir Fig. 9) à peu près à l'emplacement dudit plan médian vertical longitudinal.

De cette manière sont obtenues, dans l'exemple illustré, quatre bandelettes identiques 15 comportant des ailes repliées de manière symétrique et fermement collées sur la bandelette elle-même (Fig. 7). Lesdites bandelettes 15 sont alors séparées de leur languette de rigidification par une opération de coupe transversale (par exemple, manuellement) de l'extrémité de chaque bandelette contenant la languette 14 (Fig. 8), permettant ainsi d'obtenir quatre bandelettes correspondantes 15' à ailes longitudinales repliées et collées et dépourvues de rigidification (Fig. 8 et 9).

Sur l'envers de chaque bandelette à ailes repliées 15' est ensuite appliqué (par exemple, manuellement) un autre morceau correspondant de ruban adhésif double-face 16 (Fig. 9) qui est découpé aux dimensions requises.

La Fig. 10 représente quatre bandelettes décoratives finies 17 ainsi obtenues, sur lesquelles la face visible des parties respectives de ruban adhésif double-face 16 est protégée par une feuille de papier de protection appropriée. Lesdits morceaux de papier de protection sont ensuite enlevés, par exemple manuellement.

Un ruban de tissu 18, dont l'une des extrémités 18.1 a été découpée en forme de pointe pour fabriquer une cravate, est présenté avec son endroit orienté vers le haut sur un plan de travail à côté des quatre bandelettes finies 17 (Fig. 11).

Deux règles rectilignes 19.1 et 19.2 sont placées l'une à côté de l'autre parallèlement sur un bord 18.2 de l'extrémité en forme de pointe 18.1 du morceau de tissu 18 (Fig. 12). Celles-ci servent de guides pour appliquer sur l'endroit de la pointe 18.1, parallèlement à son bord 18.2 et à une certaine distance de celui-ci, une première bandelette décorative 17 maintenue en position par son morceau de ruban adhésif double-face 16 (Fig. 13). La même opération est alors répétée avec une autre bandelette décorative 17, qui est appliquée sur l'endroit de ladite pointe 18.1, parallèlement à son bord 18.2 et à une plus grande distance de ce bord que ladite première bandelette décorative 17.

De manière analogue, les deux autres bandelettes décoratives 17 sont appliquées sur l'endroit de la pointe 18.1 dudit morceau de tissu 18 en prenant pour référence l'autre bord 18.3, de sa pointe 18.1, afin de former sur ledit morceau de tissu un motif décoratif en relief utilisant quatre bandelettes décoratives 17 collées directement sur le morceau de tissu, se recouvrant partiellement et parallèles deux à deux, comme représenté à la Fig. 14.

Les bandelettes finies 17 ainsi appliquées sont ensuite cousues sur le morceau de tissu 18 à l'aide d'une machine à coudre 19 (Fig. 15) et la pointe de tissu 18.1 est enfin repliée pour obtenir une cravate finie et décorée avec un motif décoratif en relief 20, comme représenté à la Fig. 16.

Il est à noter que la longueur de la bande de tissu décoratif 10 et la hauteur du ruban adhésif double-face 11 (par exemple, inférieure à la hauteur de ladite bande 10) sont des valeurs choisies en fonction de la longueur et de la largeur désirées pour lesdites bandelettes décoratives finies 17.

La machine M illustrée à la Fig. 17 comprend une paire de rouleaux de pression R1, R2 opposes, coaxiaux respectivement à des arbres de support A1, A2 à axes parallèles entre eux (voir également Fig. 6) qui sont entraînés en rotation de manière synchrone et dans des sens opposés par la rotation d'une manivelle M1 (emboîtée sur l'un desdits arbres) et une paire de roues dentées identiques à denture droite R3, R4 respectivement emboîtées sur lesdits arbres A1, A2 et en prise l'une avec l'autre.

Le rouleau de pression inférieur R1 comporte une gorge circonférentielle R11 (Fig. 6) dont le fond est une surface cylindrique et à l'intérieur de laquelle est placé un épaulement annulaire circonférentiel R21 correspondant se trouvant sur le rouleau de pression supérieur R2. La largeur de la gorge R11 est légèrement supérieure à celle de la languette de rigidification 14. La surface circonférentielle dudit épaulement annulaire R21 est cylindrique. La distance entre le fond de la gorge R11 et la surface cylindrique opposée de l'épaulement R21 est à peu près égale au double de l'épaisseur d'une bandelette laminaire 12 sur laquelle a été appliqué un morceau de ruban adhésif double-face 11 dont la feuille de papier de protection a été enlevée.

Un dispositif de guidage horizontal rectiligne G1 est supporté par un pied P et comprend à une de ses extrémités une entrée B présentant à peu près la forme d'un entonnoir semi-conique et dont l'ouverture la plus petite aboutit dans le passage se trouvant entre ladite gorge R11 du rouleau de pression inférieur R1 et ledit épaulement annulaire R21 du rouleau de pression supérieur R2.

Une opératrice ou un opérateur, tout en faisant tourner avec une main la manivelle M1 (dans le sens indiqué par la flèche F), fait avancer avec l'autre main, bien à plat sur le dispositif de guidage horizontal rectiligne G1, une bandelette laminaire 12 rigidifiée à son bout et sur laquelle l'extrémité initiale de ses ailes longitudinales libres 12.1 a été repliée à la main pour former deux bords adjacents à la languette de rigidification 14 afin que ladite languette 14 ressorte à travers ladite entrée à entonnoir semi-conique B. (Signalons au passage que l'ouverture la plus petite de ladite entrée B présente -- au niveau de l'extrémité du dispositif de guidage G1 -- une largeur juste à peine plus grande que celle de la languette elle-même). En continuant à faire avancer ladite bandelette laminaire 12 dans l'entrée à entonnoir B, ses ailes longitudinales libres 12.1 sont peu à peu repliées vers l'intérieur, tandis que la languette de rigidification 14 est saisie, guidée et tirée entre la gorge R11 du rouleau inférieur R1 et l'épaulement R21 du rouleau supérieur R2. En poursuivant cette opération, toute la bandelette laminaire 12 est entraînée à travers les rouleaux de pression R1 et R2, tandis que ses ailes longitudinales libres 12.1, repliées vers l'intérieur au niveau de l'entrée en entonnoir B, sont repliées par pression par ces mêmes rouleaux sur l'envers de cette même bandelette 12 et fermement collées en position par le morceau correspondant de ruban adhésif double-face 11. La machine permet ainsi d'obtenir une bandelette 15 à extrémité rigidifiée et à ailes repliées et fermement collées (Fig. 7).

Bien entendu, de nombreuses variantes pourront être apportées dans la pratique par rapport à ce qui a été décrit et représenté uniquement à titre d'exemple non limitatif sans pour cela s'écarter du champ de l'invention et donc du domaine de la présente propriété industrielle.

Ainsi, le procédé illustré et décrit ci-dessus peut être appliqué pour la décoration de tout vêtement ou accessoire d'habillement, avec quelque matière que ce soit, sur lequel on souhaite placer un ou plusieurs motifs décoratifs en relief.

## Revendications

1. Procédé de décoration de vêtements et d'accessoires d'habillement, caractérisé en ce qu'il comprend les étapes de fabrication suivantes qui consistent à :
- appliquer sur l'envers d'une bande (10) de tissu décoratif un morceau correspondant de ruban adhésif double-face (11);
- subdiviser ladite bande de tissu (10) en une ou plusieurs bandelettes laminaires (12) de dimension prédéfinie, afin que chaque bandelette laminaire (12) présente un endroit décoré et un envers sur lequel est collé un morceau correspondant de ruban adhésif double-face (11);
- rigidifier l'extrémité de chaque bandelette laminaire (12) en appliquant sur une zone d'extrémité dudit morceau de ruban adhésif double-face (11) une languette de rigidification (14), par exemple en carton flexible, afin de former au niveau de cette même bandelette laminaire deux ailes longitudinales (12.1) libres, c'est-à-dire non recouvertes par ladite languette (14), et qui s'étendent sur toute la longueur de ladite bandelette (12);
- replier sur ladite languette de rigidification (14) de chaque bandelette laminaire (12) l'extrémité adjacente desdites ailes longitudinales (12.1);
- replier et coller par pression, à l'aide dudit ruban adhésif double-face (11), la partie restante desdites ailes longitudinales (12.1) sur toute la longueur restante de la bandelette laminaire (12) afin d'obtenir une bandelette (15) dont les ailes longitudinales sont repliées et fermement collées sur cette même bandelette;
- séparer de chaque bandelette (15) à ailes repliées et collées sa languette de rigidification, par exemple à l'aide d'une découpe transversale de l'extrémité où se trouve la languette de rigidification (14) pour obtenir une bandelette (15') à ailes repliées et collées et sans languette de rigidification;
- appliquer sur l'envers de chaque bandelette (15') à ailes repliées et sans languette de rigidification un autre morceau de ruban adhésif double-face (16) pour obtenir une bandelette décorative finie (17);
- présenter une matière pour vêtements et accessoires d'habillement à décorer (par exemple, un morceau de tissu (18)) dont l'endroit est orienté vers le haut et appliquer sur celle-ci une ou plusieurs desdites bandelettes décoratives (17) à l'aide du morceau respectif de ruban adhésif double-face (16) conformément à un dessin décoratif prédéterminé, et
- coudre chaque bandelette décorative (17) ainsi appliquée sur ladite matière (18) afin de réaliser sur cette même matière un motif décoratif en relief (20) réalisé selon ledit dessin décoratif prédéterminé.

2. Procédé de décoration suivant la revendication 1, caractérisé en ce qu'il utilise une languette de rigidification (14) d'une largeur à peu Près égale à la moitié de la largeur de ladite bandelette laminaire (12), en ce que ladite languette de rigidification (14) est appliquée uniquement partiellement sur ladite zone d'extrémité dudit ruban adhésif double-face (11) en faisant saillir longitudinalement la partie restante au-delà de l'extrémité de ladite bandelette laminaire (12), en ce que ladite languette de rigidification (14) est disposée à peu près de manière spéculairement symétrique par rapport au plan médian vertical longitudinal de ladite bandelette laminaire (12) de manière à ce que lesdites ailes longitudinales (12.1) soient spéculairement symétriques par rapport audit plan, en ce que l'extrémité adjacente de chacune desdites ailes longitudinales (12.1) est repliée sur ladite languette (14) afin de former, sur cette languette de rigidification de la bandelette laminaire (12), deux bords retombants qui sont contigus à ladite languette (14), et en ce que la partie restante desdites ailes longitudinales (12.1) est repliée et collée par pression sur toute la longueur de la bandelette laminaire (12) grâce au ruban adhésif double-face (11), d'une manière telle que lesdites ailes repliées présentent sur l'envers de la bandelette (15) leurs bords longitudinaux libres juxtaposés à peu près à l'emplacement dudit plan médian vertical longitudinal.

3. Moyens pour la mise en oeuvre du procédé suivant la revendication 1 ou 2, caractérisés en ce qu'ils comprennent :
une paire de rouleaux de pression (R1, R2) opposés, où l'un desdits rouleaux de pression (R1) comporte une gorge circonférentielle (R11) à l'intérieur de laquelle est placé un épaulement annulaire circonférentiel (R21) correspondant se trouvant sur l'autre rouleau de pression (R2), et
un dispositif de guidage (G1) comprenant à une de ses extrémités une entrée (B) présentant à peu près la forme d'un entonnoir semi-conique et dont l'ouverture la plus petite aboutit dans le passage se trouvant entre ladite gorge (R11) et ledit épaulement annulaire R(21);
une conduite qui, en faisant avancer bien à plat sur le dispositif de guidage (G1) une bandelette laminaire (12) avec languette de rigidification et avec des ailes (12.1) formant deux bords adjacents à la languette de rigidification, fait en sorte tout d'abord que ladite languette de rigidification (14) ressorte à travers ladite entrée à entonnoir semi-conique (B) et soit saisie, guidée et tirée à travers ladite gorge (R11) et ledit épaulement annulaire (R21), et puis, en poursuivant cette opération, toute la bandelette laminaire (12) est entraînée à travers lesdits rouleaux de pression (R1, R2), tandis que ses ailes longitudinales libres (12.1) sont pliées vers l'intérieur au niveau de l'entrée à entonnoir (B), puis sont repliées par pression entre ladite gorge (R11) et ledit épaulement annulaire (R21) des rouleaux de pression (R1, R2) sur l'envers de cette même bandelette laminaire (12) et fermement collées en position sur celle-ci par le morceau correspondant de ruban adhésif double-face (11), obtenant ainsi une bandelette (15) à ailes repliées et fermement collées.

4. Vêtement ou accessoire d'habillement obtenu à l'aide du procédé suivant la revendication 1 ou 2, caractérisé en ce qu'il comprend un motif décoratif (20) en relief constitué d'une ou plusieurs bandelettes décoratives (17) appliquées sur l'endroit (18, 18.1) dudit vêtement ou accessoire d'habillement par le biais d'un moyen adhésif (16) respectif et cousues sur ce même vêtement ou accessoire d'habillement selon un dessin décoratif prédétermine.
